# EUROPÄISCHE PATENTANMELDUNG

(11) **EP 1 083 011 A1**
(43) Veröffentlichungstag der Anmeldung: **14.03.2001**
(21) Anmeldenummer: 99117592.8
(22) Anmeldetag: 07.09.1999
(51) Int. Cl.: B21L 9/06

(54) **Herstellsystem zum Erzeugen von Industrieketten**

(71) Anmelder: JOH. WINKLHOFER & SÖHNE GmbH & Co KG, D-81369 München (DE)
(72) Erfinder: Winklhofer, Gerhard, Dipl.-Ing., 82152 Krailling bei München (DE)
(74) Vertreter: Grünecker, Kinkeldey, Stockmair & Schwanhäusser Anwaltssozietät

(57) **Zusammenfassung**

Die Erfindung betrifft ein Herstellsystem zum Erzeugen von Industrieketten, mit mindestens einer Fügeeinheit, einem Transportcontainer, in dem die mindestens eine Fügeeinheit angeordnet ist, und Versorgungsanschlüssen zum Zuleiten von Antriebsenergie zur Fügeeinheit.

## Beschreibung

Die vorliegende Erfindung betrifft ein Herstellsystem zum Erzeugen von Industriektten. Insbesondere sollen durch ein solches System Antriebsketten für den Kfz-Bau, z.B. Ketten für den Steuertrieb, hergestellt werden.

In aller Regel werden Industrieketten, die neben Antriebsketten auch Förderketten umfassen, in einheitlichen Produktionsbetrieben komplett gefertigt. Hierzu zählen sowohl das Herstellen und Vergüten der Einzelteile als auch der Montageablauf, insbesondere die Erzeugung von Innenkettengliedern und das Fügen der Kette durch die Montage der Außenkettenglieder unter Zwischenfügung der Innenkettenglieder. Des Weiteren können Rollen zwischengefügt werden, die insbesondere bei hochwertigen Ketten zum Einsatz kommen. Nach dem Montagevorgang besteht auch die Möglichkeit, die Ketten weiter zu behandeln, insbesondere durch Öltränkung oder Beschichtung mit anderen Stoffen, Strecken zur Vermeidung von Setzvorgängen oder Unterziehung einer Qualitätskontrolle. Oftmals werden die Kettenstränge endlos gefertigt und anschließend erfolgt wieder eine Trennung einzelner Elemente voneinander in vorbestimmten Abständen, um gewünschte Kettenlängen zu erzeugen. Diese werden dann in aller Regel aufwendig verpackt und zur Versendung bzw. Verschiffung fertig gemacht. Eine solche Vorgehensweise hat sich insbesondere dort bewährt, wo hoch qualitative Ketten hergestellt werden sollen und der geamte Herstellvorgang unter die Oberaufsicht eines einzigen Herstellers gestellt werden muss. Insbesondere die Verbesserung von Fügeverfahren und Vorrichtungen macht es nunmehr möglich, Industrieketten mit hoher Präzision zu montieren, so dass in den meisten Fällen eine Endkontrolle entbehrlich sein kann. Wichtig ist hierbei allerdings, dass weiterhin ein großes Augenmerk auf die zu erzeugenden Einzelteile, wie Hülsen und Laschen etc. gerichtet wird. Auch ist es zuweilen wünschenswert, die Produktion solcher Ketten flexibler zu gestalten, insbesondere hinsichtlich kleinerer Stückzahlen. Auch sollen die Vorteile, die u.a. Billiglohnländer mit weniger qualifizierten Arbeitern haben, ausnutzbar sein.

Es ist daher die Aufgabe der vorliegenden Erfindung, ein Herstellsystem bereitzustellen, das flexibler ausgestaltet ist.

Diese Aufgabe wird erfindungsgemäß durch ein Herstellsystem zum Erzeugen von Industrieketten gelöst, bei dem mindestens eine Fügeeinheit, ein Transportcontainer, in dem die mindestens eine Fügeeinheit angeordnet ist, und Versorgungsanschlüsse zum Zuleiten von Antriebsenergie zur Fügeeinheit vorgesehen sind.

Der Transportcontainer, der nunmehr als mobile verkleinerte Werkshalle anzusehen ist, kann an jeden beliebigen Ort der Erde transportiert werden, so lange eine ausreichende Energieversorgung an diesem Ort sichergestellt werden kann. Der Transportcontainer ist mit mindestens einer Fügeeinheit bestückt, die hochqualitative Montagevorgänge durchführen kann. Demnach ist es vollkommen ausreichend, Einzelteile bzw. Rohteile mit ausreichender Fertigungsgenauigkeit und in gewünschter Menge an den frei wählbaren Produktionsort zu transportieren. Das Verpacken und Lagern dieser Einzelteile, ohne dass Qualitätseinbußen eintreten, ist weitaus einfacher als das Überführen und Lagern bereits fertiggestellter Industrieketten. Das Bestücken der Fügeeinheiten mit den Einzelteilen kann von weniger qualifizierten Arbeitern vorgenommen werden. Die Fügeeinheiten in den Transportcontainern sind voreingestellt und unmittelbar funktionsbereit, so dass hierzu nach dem Anschließen an die Energieversorgung keine weiteren Schritte mehr unternommen werden müssen. Nach dem geeigneten Aufstellen des Transportcontainers und Bereitstellung ausreichender Energieversorgung kann die Produktion unmittelbar einsetzen. Auch lässt sich ein derartiger Transportcontainer auf einer mobilen Transporteinheit, wie einem Lkw, montieren, so dass sich eine Vorortproduktion an beliebiger Stelle unmittelbar sofort durchführen lässt, was insbesondere einer Just-in-Time-Produktion sehr zuträglich ist.

Besonders vorteilhaft ist es, wenn zusätzlich der Transportcontainer als Moduleinheit ausgestaltet ist und mehrere Transportcontainer produktionsfunktionell miteinander verknüpfbar sind. Hierdurch lassen sich auch größere Herstellungsanlagen in Modulbauweise miteinander verknüpfen, so dass auch kompliziertere Industrieketten gefügt werden können. Auch lässt sich hierdurch die Produktionskapazität enorm steigern, durch paralleles Fügen von Kettenteilen und Ketten.

Dies ist insbesondere gemäß einer Ausführungsform der Fall, wenn mehrere Moduleinheiten als Fertigungsstraße aneinander gefügt sind. Hierdurch lässt sich vom Zuführen der Füge- bzw. Rohteile die gesamte Kette bis einschließlich der Verpackung im Durchlaufverfahren erzeugen. Die Transportcontainer bzw. die verwendeten Fügeeinheiten müssen entsprechende Schnittstellen aufweisen, damit dies möglich ist. Der Containerbau bietet hierzu ausreichende Möglichkeiten, entsprechend positionsgenaue Aneinanderreihungen vorzunehmen.

Des Weiteren kann insbesondere zur Herstellung einer Laschenkette eine Moduleinheit eine Fügeeinheit für Innenkettenglieder umfassen, eine Moduleinheit eine Fügeeinheit für Außenkettenglieder bzw. Gesamtfügung der Laschenkette umfassen. Die einzelnen Moduleinheiten sind dann jeweils zur Ausführung unterschiedlicher Verfahrensschritte zuständig, so dass durch geschickten Austausch unterschiedliche Fügeschritte in verschiedener Reihenfolge aneinander reihbar sind. Acuh das Austauschen einer Moduleinheit gegen eine andere, z.B. auch aus Reparaturgründen, ist durch eine solche Ausführung möglich.

Bevorzugt können die Moduleinheiten über miteinander koppelbare Transport-bzw. Fördereinrichtungen zum Überführen von Rohteilen und Zwischenelementen von einer Fügeeinheit zur nächsten Fügeeinheit und/oder Moduleinheit zur nächsten Moduleinheit verfügen. Diese sorgen dann für ein lückenloses Weitertransportieren der Roh- bzw. Einzelteile bzw. von Halbfertigprodukten und fertiggestellten Kettensträngen. Auch Pufferzonen und Ähnliches können zwischengeschaltet sein, solange eine kontinuierliche Förderung zwischen den einzelnen Moduleinheiten und Fügeeinheiten sichergestellt ist.

Des Weiteren ist es auch denkbar, dass ein Transportcontainer vorgesehen ist, der als Rohteillager ausgestaltet ist und zur Versorgung der mindestens einen weiteren Moduleinheit mit Rohteilen mit diesem koppelbar ist. Das bedeutet, dass neben dem Versenden der Fügeeinheiten in den Transportconatinern gleichzeitig auch die Teilezulieferung erfolgen kann, die dann ebenfalls als quasi Moduleinheit mit den Fügestationen verbindbar ist. Die Aufbewahrung der Einzel- bzw. Rohteile in einem Transportcontainer gestaltet sich relativ einfach, insbesondere, wenn diese bereits in entsprechenden Zuführ- und Fördereinrichtungen gelagert werden. Auch ist es denkbar, dass dieses Rohteillager die Einzelteile bereits in einer vorgesehenen Ordnung abgeben, so dass das Ausrichten der Einzelteile in der Fügeeinheit nur noch im begrenzten Umfang durchgeführt werden muss.

Um auch einzelne Fügeeinheiten schnell gegeneinander zu einer variablen Ausgestaltung des Herstellesystems bzw. zur Reparaturzwecken austauschen zu können, können die Fügeeinheiten in austausch- und variierbarer Modulbauweise ausgestaltet sein. Demnach können auch mehrere Fügeeinheiten in einem Transportcontainer aufgenommen werden. Es ist auch möglich, dass ein Transportcontainer auch gleichzeitig immer über eine Ersatzfügeeinheit verfügt, die im Reparaturfall sofort zwischengeschaltet werden kann.

Besonders einfach gstaltet sich eine Lösung, bei der der Transportcontainer ein Standard-Schiffscontainer ist. Die Verladung per Lkw bzw. auf ein Schiff ist bei derartigen Containern in sehr großem Maße standardisiert, so dass ohne großen logistischen Aufwand und mit hoher Flexibilität eine Versendung des Herstellsystems zu seinem Bestimmungsort durchführbar ist. Der Transportweg bestimmt quasi den Zeitraum von Auftragserteilung bis zur Fertigungsaufnahme. Aufstellarbeiten fallen in diesem Zusammenhang kaum ins Gewicht.

Auch der Abtransport der hergestellten Industrieketten von dem mobilen Produktionsstandort kann dadurch verinfacht werden, das ein Transportcontainer als Fertigspeicher für gefügte Kettenstränge ausgestaltet ist. Sobald dieser Transportcontainer gefüllt ist, lässt er sich z.B. auf einen Lkw verladen und an seinen Bestimmungsort bringen. Hierdurch muss die Herstellung nicht unmittelbar am Ort des Einbaus solcher Keten in ihrer Bestimmungskonstruktion, z.B. als Steuertrieb beim einem Kfz, efolgen.

Um vollständig autark sein zu können, kann zusätzlich vorgesehen sein, dass in einem Transportcontainer eine Energieversorgungseinheit, insbesondere ein brennstoffbetriebener Generator vorgesehen ist, die mit den Versorgungsanschlüssen in elektrischen Kontakt bringbar ist.

Bei einer bevorzugten Ausführungsform kann vorgesehen sein, dass eine Fügeeinheit zum Erzeugen eines Innenkettengliedes, aus zwei parallelen Innenlaschen und zwei senkrecht dazu angeordneten Innenhülsen in einem Transportcontainer untergebracht sind. Dieser Transportcontainer ist dann mit einem zweiten als Moduleinheit ausgestalteten Transportcontainer verbunden, der eine Fügeeinheit zum Erzeugen des Außenkettengliedes aus zwei parallelen Außenlaschen und zwei senkrecht dazu verlaufenden Stiftbolzen aufweist. Durch die Verwendung von zwischengeschalteten Fördereinrichtungen, werden die Innenkettenglieder aus dem ersten Transportcontainer in den zweiten Transportcontainer überführt und der Fügeeinheit für die Außenkettenglieder zugeleitet. Beim anschließenden Fügen der Außenkettenglieder werden die Stiftbolzen jeweils durch die Innenhülsen der Innenkettenglieder durchgeschoben, so dass gleichzeitig das Fügen der gesamten Kette erfolgt.

Die Versorgung der ersten Fügeeinheit für das Innenkettenglied kann durch einen als Rohteillager ausgestalteten Transportcontainer erfolgen. Auch die Fügeeinheit für das Außenkettenglied kann derart versorgt werden. Hierzu kann ein gesondertes Rohteillager oder das gleiche vorgesehen sein, in dem die Teile für Innen- und Außenkettenglieder getrennt voneinander gelagert sind.

Nach dem Komplettfügen der Kette kann diese in einen weiteren daran gekoppelten Transportcontainer überführt werden, der als Fertigteillager dient und in dem die fertiggestellten Industrieketten abgelegt werden können. Der gesamte Vorgang kann vollkommen automatisch bzw. halbautomatisch stattfinden. Die zur Fügung der Kette verwendeten Fügeeinheiten sind äußerst robust und relativ einfach im Aufbau, so dass diese mit geringen Wartungsarbeiten auskommen. Daher kann das gesamte Herstellverfahren von relativ niedrig qualifizierten Arbeitern durchgeführt werden, ohne dass nennenswerte Qualitätseinbußen zu verzeichnen sind.

Demnach können Fertigungseinheiten (Module), in denen sämtliche notwendigen Fertigungsschrite in, am oder auf einem versandfertigen Container einschließlich Installation zur sofortigen Inbetriebnahme vor Ort installiert sind, bereitgestellt werden.

Eine Ergänzung durch weitere Fertigungseinheiten (Module) für Bereiche der Teilefertigung, Härterei oder Oberflächenbehandlung könnte in gleicher Weise erfolgen.

## Patentansprüche

1. Herstellsystem zum Erzeugen von Industrieketten, mit mindestens einer Fügeeinheit, einem Transportcontainer, in dem die mindestens eine Fügeeinheit angeordnet ist, und Versorgungsanschlüsse zum Zuleiten von Antriebsenergie zur Fügeeinheit.

2. Herstellsystem nach Anspruch 1, **dadurch gekennzeichnet**, dass der Transportcontainer als Moduleinheit ausgestaltet ist und mehrere Transprotcontainer produktionsfunktionell miteinander verknüpfbar sind.

3. Herstellsystem nach Anspruch 2, **dadurch gekennzeichnet**, dass mehrere Moduleinheiten als Fertigungsstraße aneinander gefügt sind.

4. Herstellsystem für eine Laschenkette nach Anspruch 2 oder 3, **dadurch gekennzeichnet**, dass eine Moduleinheit eine Fügeeinheit für Innenkettenglieder aufweist, eine Moduleinheit eine Fügeeinheit für Außenkettenglieder bzw. Gesamtfügung der Laschenkette umfasst.

5. Herstellsystem nach einem der Ansprüche 2 bis 4, **dadurch gekennzeichnet**, dass die Moduleinheiten über miteinander koppelbare Transport- bzw. Fördereinrichtungen zum Überführen von Rohteilen und Zwischenelementen von einer Fügeeinheit zur nächsten Fügeeinheit und/oder Moduleinheit zur nächsten Moduleinheit verfügen.

6. Herstellsystem nach einem der Ansprüche 2 bis 5, **dadurch gekennzeichnet**, dass ein Transportcontainer vorgesehen ist, der als Rohteillager ausgestaltet ist und zur Versorgung der mindestens einen weiteren Moduleinheit mit Rohteilen mit diesem koppelbar ist.

7. Herstellsystem nach einem der Ansprüche 2 bis 6, **dadurch gekennzeichnet**, dass die Fügeeinheiten in austausch- und variierbarer Modulbauweise ausgstaltet sind.

8. Herstellsystem nach einem der Ansprüche 1 bis 7, **dadurch gekennzeichnet**, dass der Transportcontainer ein Standard-Schiffcontainer ist.

9. Herstellsystem nach einem der Ansprüche 1 bis 8, **dadurch gekennzeichnet**, dass ein Transportcontainer als Fertigspeicher für gefügte Kettenstränge ausgestaltet ist.

10. Herstellsystem nach einem der Ansprüche 1 bis 9, **dadurch gekennzeichnet**, dass in einem Transportcontainer eine Energieversorgungseinheit, insbesondere ein brennstoffbetriebener Generator, vorgesehen ist, die mit den Versorgungsanschlüssen in elektrischen Kontakt bringbar ist.
